# EUROPÄISCHE PATENTSCHRIFT

(11) **EP 2 363 665 B1**
(45) Veröffentlichungstag und Bekanntmachung des Hinweises auf die Patenterteilung: **28.08.2019**
(21) Anmeldenummer: 11001639.1
(22) Anmeldetag: 28.02.2011
(51) Int. Cl.: F25B 5/02

(54) **Kühl- und/oder Gefriergerät**
Refrigeration and/or freezer device
Appareil de réfrigération et/ou de congélation

(30) Priorität: 01.03.2010 DE 102010009710; 28.04.2010 DE 102010018543
(43) Veröffentlichungstag der Anmeldung: 07.09.2011
(73) Patentinhaber: Liebherr-Hausgeräte Ochsenhausen GmbH, 88416 Ochsenhausen (DE)
(72) Erfinder: Oellrich, Lothar R., 76149 Karlsruhe (DE); Schaber, Karlheinz, 76316 Maisch (DE); Schenk, Matthias, 76646 Bruchsal (DE); Ertel, Thomas, 88299 Leutkirch (DE); Gindele, Thomas, 88299 Leutkirch (DE)
(74) Vertreter: Herrmann, Uwe

(56) Entgegenhaltungen:
- EP-A2- 2 075 516
- WO-A1-2008/120861
- DE-A1- 4 100 749
- DE-A1- 19 547 744
- GB-A- 2 390 419
- US-A1- 2006 137 388

## Beschreibung

Die vorliegende Erfindung betrifft ein Kühl- und/oder Gefriergerät mit wenigstens einem Kältemittelkreislauf mit zwei oder mehr als zwei parallel zueinander verschalteten Verdampfern, die vorzugsweise unterschiedliche Kompartimente des Kühl- und/oder Gefriergerätes kühlen, sowie mit wenigstens einem Verdichter, mittels dessen die Verdampfer mit Kältemittel beaufschlagbar sind.

Aus dem Stand sind Kühl- und/oder Gefriergeräte bekannt, die mehrere Verdampfer aufweisen, mittels derer mehrere Kompartimente, wie beispielsweise ein Gefrierfach und ein Kühlfach gekühlt werden. Bei aus dem Stand der Technik bekannten Geräten wird das Kältemittel sequentiell in jeden Verdampfer einzeln eingebracht. Eine gleichzeitige Versorgung mehrerer Verdampfer mit Kältemittel ist bei diesen Geräten nicht möglich.

Aus dem Stand der Technik sind jedoch auch Kühl- und/oder Gefriergeräte bekannt, bei denen gleichzeitig mehreren parallel geschalteten Verdampfern Kältemittel zugeführt wird. Den Verdampfern sind üblicherweise Ventile, wie beispielsweise Rückschlagventile oder Steuerventile oder sonstige Komponenten, wie z.B. Kältemittelsammler nachgeschaltet, die sich in dem oder den Leitungsabschnitten zwischen Verdampferausgang und Verdichtereinlass befinden. Ein derartiger Aufbau eines Kältemittelkreislaufes ist vergleichsweise komplex.

Aus der DE 195 47 744 A1 ist ein Kältegerät einem Kältemittelkreislauf, der zwei parallel geschaltete Verdampfer, ein Kompressor, mittels dessen das Kältemittel zu dne Verdampfern gefördert wird, wobei die von Verdampfer abführenden Leitungen des Kältemittelkreislaufs miteinander kommunizieren und kein Absperrmittel aufweisen. Letztlich umfasst der Kältemittelkreislauf ein in Strömungsrichtung des Kältemittels stromaufwärts der Verdampfer angeordnetes magnetisches Steuerventil, das dazu ausgelegt ist, das Kältemittel auf die Verdampfer zu verteilen.

Die WO 2008/120861 A1 offenbart ein Verfahren zum Steuern eines Kühlschranks, der einen Hauptkörper, der mehrere Lagerkammern aufweist; mehrere Verdampfer, die installiert sind, um die mehreren Lagerkammern jeweils unabhängig zu kühlen; und ein Kältemittelsteuerventil zum Steuern des in die mehreren Verdampfer eingeleiteten Kältemittels enthält.

Der vorliegenden Erfindung liegt daher die Aufgabe zugrunde, ein Kühl- und/oder Gefriergerät der eingangs genannten Art dahingehend weiterzubilden, dass es einen einfachen Aufbau aufweist.

Diese Aufgabe wird durch ein Kühl- und/oder Gefriergerät mit den Merkmalen des Anspruchs 1 gelöst.

Danach ist vorgesehen, dass das Gerät wenigstens eine in mehrere Stellungen bewegbare Steuereinrichtung aufweist, die in Strömungsrichtung des Kältemittels stromaufwärts der Verdampfer angeordnet und derart ausgeführt ist, dass sie das Kältemittel auf die Verdampfer verteilt, wobei die von den Verdampfern abführenden Leitungen des Kältemittelkreislaufes miteinander kommunizieren und keine Absperrmittel aufweisen.

Die Steuereinrichtung dient dazu, das vom Verflüssiger kommende Kältemittel auf die Verdampfer zu verteilen.

Erfindungsgemäß ist vorgesehen, dass stromabwärts der Verdampfer keine Absperrmittel, vorzugsweise keine Ventile oder dergleichen vorgesehen sind, sondern dass die Saugleitungen, d.h. die von den Verdampfern abführenden Leitungen keine Absperrmittel aufweisen, mittels derer der Kältemittelstrom absperrbar oder drosselbar ist. Dadurch ergibt sich ein besonders einfacher und kostengünstiger Aufbau des Gerätes.

Der Kältemittelstrom wird lediglich durch die stromaufwärtige Steuereinrichtung auf die Verdampfer verteilt, wohingegen stromabwärts der Verdampfer keine derartige Steuereinrichtung vorgesehen ist.

Denkbar ist es, dass die von den Verdampfern abführenden Leitungen in wenigstens eine gemeinsame Leitung münden, d.h. zu wenigstens einer gemeinsamen Leitung zusammengeführt werden, die vorzugsweise ebenfalls keine Absperrmittel aufweist. Diese gemeinsame Leitung bildet in diesem Fall die Saugleitung des Verdichters.

Die genannte Steuereinrichtung kann durch wenigstens ein Mehrwegeventil oder durch einzelne Ventile gebildet werden, die jeweils in den zu den Verdampfern führenden Leitungen angeordnet sind. Möglich wäre beispielsweise ein herkömmliches Stopp-Ventil in jeder einzelnen der zu den Verdampfern führenden Leitungen.

Die Steuereinrichtung kann derart ausgeführt sein, dass im Normalbetrieb des Gerätes in einer ersten Arbeitsstellung der Steuereinrichtung jeder der Verdampfer einzeln mit Kältemittel versorgt wird und/oder in einer zweiten Arbeitsstellung der Steuereinrichtung Gruppen der Verdampfern gleichzeitig mit Kältemittel versorgt werden und/oder in einer dritten Arbeitsstellung alle Verdampfer gleichzeitig mit Kältemittel versorgt werden.

In weiterer Ausgestaltung der Erfindung ist vorgesehen, dass wenigstens einem der Kompartimente ein Ausschaltwert zugeordnet ist, bei dem es sich um den Temperaturistwert des Kompartimentes handelt, bei dem die Kältemittelzufuhr zu dem dem Kompartiment zugeordneten Verdampfer unterbunden wird. Weiterhin kann vorgesehen sein, dass das Gerät wenigstens eine Steuer- oder Regelungseinrichtung aufweist, die derart ausgeführt ist, dass sie den Ausschaltwert des Kompartimentes erhöht, wenn der Temperaturistwert des Kompartimentes nach Abschalten des Verdampfers ansonsten unter den Temperatursollwert für dieses Kompartiment fallen würde.

Bei der parallelen Einspritzung, d.h. beim gleichzeitigen Betrieb von wenigstens zwei parallel verschalteten Verdampfern, kann es zu dem Phänomen der "Nachverdampfung" kommen. Werden beispielsweise zwei Verdampfer gleichzeitig mit Kältemittel beaufschlagt, und wird ein Verdampfer ausgeschaltet (d.h. dessen Kältemittelzufuhr unterbunden), wenn das dem Verdampfer zugeordnete Fach seine Solltemperatur erreicht hat, verdampft noch das restliche Kältemittel und die Temperatur sinkt unter den Ausschaltwert, d.h. unter den Sollwert.

Um diesen Effekt zu vermeiden, erkennt die Steuer- oder Regelungseinrichtung, dass bei parallelem Betrieb von wenigstens zwei Verdampfern der einem Kompartiment zugeordnete Verdampfer ausgeschaltet wird bzw. werden soll. Dann wird der Ausschaltwert entsprechend erhöht, so dass mit der Nachverdampfung der Temperatursollwert in dem fraglichen Kompartiment erreicht wird.

Weiterhin können Vergleichsmittel vorgesehen sein, die derart ausgeführt sind, dass sie den Temperaturistwert in dem fraglichen Kompartiment nach dem Abschalten des diesem zugeordneten Verdampfers mit einem Temperatursollwert des Kompartimentes vergleichen, wobei die Steuer - oder Regelungseinrichtung derart ausgeführt ist, dass sie die Anhebung des Ausschaltwertes in Abhängigkeit des durch die Vergleichsmittel vorgenommenen Vergleiches vornimmt.

Auf diese Weise ist es möglich, einen Ausschaltwert derart einzustellen, dass in dem Kompartiment nach Abschalten des zugeordneten Verdampfers stets der gewünschte Temperaturistwert erreicht wird.

Die vorliegende Erfindung betrifft des Weiteren ein Verfahren zum Betreiben eines Kühl- und/oder Gefriergerätes mit wenigstens einem Kältemittelkreislauf mit zwei oder mehr als zwei parallel verschalteten Verdampfern, die vorzugsweise unterschiedliche Kompartimente des Kühl- und/oder Gefriergerätes kühlen, sowie mit wenigstens einem Verdichter, der Kältemittel zu den Verdampfern fördert, wobei die Kältemittelströme nach dem Durchströmen der Verdampfer durch miteinander kommunizierende Leitungen abgeführt werden, die keine Absperrmittel aufweisen.

Weiterhin kann vorgesehen sein, dass wenigstens einem der Kompartimente ein Ausschaltwert zugeordnet ist, bei dem es sich um den Temperaturistwert des Kompartimentes handelt, bei dem die Kältemittelzufuhr zu dem dem Kompartiment zugeordneten Verdampfer unterbunden wird, wobei der Ausschaltwert des Kompartimentes erhöht wird, wenn der Temperaturistwert nach Abschalten des Verdampfers unter den Ausschaltwert fällt, um zu vermeiden, dass durch eine etwaige Nachverdampfung von Kältemittel eine Temperatur in dem Kompartiment erreicht wird, die unterhalb des Sollwertes liegt.

In weiterer Ausgestaltung der Erfindung ist vorgesehen, dass das Kühl- und/oder Gefriergerät so ausgelegt ist, dass ein vergleichsweise häufiger Betrieb des Verdichters erfolgt. So ist es beispielsweise denkbar, dass die relative Einschaltdauer des Verdichters > 10 %, vorzugsweise > 40 %, vorzugsweise > 60 % oder vorzugsweise > 80 % beträgt.

Unter der relativen Einschaltdauer des Verdichters ist das Verhältnis aus dessen Betriebszeiten und der Summe aus Betriebs- und Stillstandszeiten zu verstehen.

Mit unter besteht das Problem, dass bei Betrieb von nur einem Fach das Fach überfüllt wird und somit die Saugleitungstemperatur stark absinkt, was zur Eisbildung und/oder Kondensation auf der Rückseite des Gerätes führen kann.

Um dieses Problem zu lösen, ist erfindungsgemäß vorgesehen, dass für den Fall, dass die Saugleitungstemperatur eines Faches oder die Saugleitungstemperatur nach der Zusammenführung der Saugleitungen der einzelnen Fächer unter einen Grenzwert, beispielsweise 10°C (15°C, 0°C) sinkt, das wärmste nicht betriebene Fach für eine bestimmte Zeit eingeschaltet wird, um die Saugleitungstemperatur zu erhöhen. Dies geschieht durch die erhöhte Wärmelast infolge Zuschaltens eines weiteren Verdampfers. Ein Temperatursensor an der Saugleitung mißt die entsprechende Saugleitungstemperatur. Dieser Wert dient als Impulsgeber für die Gerätesteuerung, um die oben beschriebene Verdampferzuschaltung zu bewirken. Die dadurch evtl. eintretende zu tiefe Fachtemperatur im zugeschalteten Fach kann durch eine jeweils etwas zu warme Regelung der Einzelfächer abgefangen werden. Ferner bleibt das zugeschaltete Fach nur solange zugeschaltet, bis sich die Saugleitungstemperatur über den obigen Grenzwert plus ein bestimmter Temperaturwert (z.B. 5 K oder 10K) erwärmt hat. Sollte die Zuschaltung eines Faches nicht ausreichen, so wird sukzessive ein weiteres Fach hinzugeschaltet.

Der Temperatursensor an der Saugleitung kann gegebenenfalls auch entfallen und man steuert z.B. durch eine Zeitfunktion (z.B. wenn Fach 1 10 min an, dann schalte Fach 2 dazu usw.)

Weitere Einzelheiten und Vorteile der vorliegenden Erfindung werden anhand eines in der Zeichnung dargestellten Ausführungsbeispiels näher erläutert.

Die einzige Figur zeigt in schematischer Ansicht einen Bereich eines Kältemittelkreislaufes eines erfindungsgemäßen Kühl- und/oder Gefriergerätes mit drei Verdampfern, die im Bedarfsfalle zeitgleich mit Kältemittel beaufschlagt werden können.

In der Figur ist mit dem Bezugszeichen 10 der Verflüssiger oder eine vom Verflüssiger führende Leitung gekennzeichnet. Mittels des Verflüssigers 10 wird Wärme an die Umgebung abgeführt.

Mit dem Bezugszeichen 20 ist ein 4-Wege-Ventil gekennzeichnet, das die Aufgabe hat, das in dem Verflüssiger verflüssigte Kältemittel je nach Bedarf zu einem oder mehreren der Verdampfer 30, 40, 50 zu führen.

Das Ventil 20 ist derart ausgeführt, dass jeder Verdampfer 30, 40, 50 einzeln mit Kältemittel beaufschlagt werden kann, oder dass mehrere oder alle der Verdampfer 30 - 50 mit Kältemittel versorgt werden können. Das Ventil 20 ist derart ausgestaltet, dass beliebige Kombinationen der Verdampfer 30 - 50 mit Kältemittel versorgt werden können. Die Verteilung des Kältemittels hängt von dem Kältebedarf des oder der Kompartimente ab, denen die Verdampfer 30 - 50 zugeordnet sind.

An dieser Stelle sei erwähnt, dass der Begriff "Kompartiment" beispielsweise einzelne Fächer, wie z.B. ein Kühlfach, ein Gefrierfach oder ein Kaltlagerfach, oder Teilbereiche solcher Fächer, wie z.B. einzelne Schubladen etc. betreffen kann. Der Begriff "Kompartiment" umfasst gemäß der vorliegenden Erfindung jedoch auch einzelne Bereiche bzw. Zonen eines Kompartimentes.

Anstelle des Ventils 20 sind auch alle anderen Mittel einsetzbar, mittels derer das Kältemittel in der gewünschten Weise auf einen oder mehrere der Verdampfer 30 - 50 verteilbar ist.

Denkbar ist es beispielsweise auch, dass pro Zufuhrleitung jedes Verdampfers ein Auf-Zu-Ventil oder ein sonstiges Absperrmittel vorgesehen ist.

Weiterhin ist es denkbar, dass je einer der Verdampfer 30 - 50 genau einem Kompartiment zugeordnet ist und/oder dass ein Verdampfer 30 - 50 mehreren Kompartimenten zugeordnet ist und/oder dass ein Kompartiment von mehreren Verdampfern 30 - 50 gekühlt wird.

Stromabwärts der Verdampfer 30 - 50, d.h. in dem Abschnitt des Kältemittelkreislaufes, der sich in der Figur rechts an die Verdampfer 30 - 50 bis hin zum Kompressor 70 anschließt, sind keine Absperrmittel, d.h. insbesondere keine Ventile vorgesehen.

An der Stelle 60 werden die Abfuhrleitungen der Verdampfer 30 - 50, durch die das Kältemittel aus den Verdampfern abgeführt wird, einfach, d.h. ohne ein Ventil oder dergleichen miteinander verbunden. D.h. die Saugleitungen der Verdampfer kommunizieren miteinander. Sie werden an der Stelle 60 zu einer gemeinsamen Saugleitung zusammengeführt, die ebenfalls kein Absperrmittel aufweist und unmittelbar zum Verdichter 70 führt.

Die Verteilung des Kältemittels auf die Verdampfer 30 - 50 erfolgt somit ausschließlich stromaufwärts der Verdampfer 30 - 50.

Der Verdichter 70 steht über eine nicht dargestellte Leitung mit dem Verflüssiger 10 in Verbindung, so dass sich ein geschlossener Kältemittelkreislauf ergibt.

Vorzugsweise sind weder in den Abfuhrleitungen der Verdampfer 30 - 50 noch in der zum Verdichter 70 führenden gemeinsamen Saugleitung Absperrmittel und/oder sonstige Bestandteile eines Kältemittelkreislaufes, wie z.B. Sammler angeordnet.

Bei der parallelen Einspritzung, d.h. Beaufschlagung der Verdampfer mit Kältemittel kommt es zu der sog. "Nachverdampfung". Werden beispielsweise zwei Fächer gleichzeitig gekühlt und schaltet ein Fach aus (d.h. dessen Verdampfer wird nicht mehr mit Kältemittel versorgt), nachdem der Ausschaltwert erreicht ist, kann es dazu kommen, dass das restliche Kältemittel verdampft, was zur Folge hat, dass die Temperatur in dem betreffenden Kompartiment unter den Ausschaltwert fällt.

Um dies zu verhindern, kann vorgesehen sein, dass eine Steuerung oder Regelung erkennt, wenn der Verdampfer eines Faches bzw. Kompartimentes ausgeschaltet werden soll. In diesem Fall wird der Ausschaltwert dieses Faches so weit erhöht, dass auch mit der genannten Nachverdampfung der Temperatursollwert in dem Fach erreicht wird.

## Patentansprüche

1. Kühl- und/oder Gefriergerät mit einem Kältemittelkreislauf mit mindestens zwei parallel verschalteten Verdampfern (30, 40, 50), die vorzugsweise unterschiedliche Kompartimente des Kühl- und/oder Gefriergerätes kühlen,
einem Verdichter (70), mittels dessen Kältemittel zu den Verdampfern (30, 40, 50) gefördert wird, und einer in mehrere Stellungen bewegbaren Steuereinrichtung (20), die in Strömungsrichtung des Kältemittels stromaufwärts der Verdampfer (30, 40, 50) angeordnet und derart ausgeführt ist, dass sie das Kältemittel auf die Verdampfer (30, 40, 50) verteilt, wobei die von den Verdampfern (30, 40, 50) abführenden Saugleitungen des Kältemittelkreislaufes miteinander kommunizieren und keine Absperrmittel aufweisen
**dadurch gekennzeichnet, dass**
die Steuereinrichtung (20) dazu ausgelegt ist, aufgrund der von einem an einer der von den Verdampfern (30, 40, 50) abführenden Saugleitungen angeordneten Temperatursensor gemessenen Temperatur, bei Unterschreiten eines Temperaturschwellenwerts einer von einem der Verdampfern (50, 60, 70) abführenden Saugleitung den dem wärmsten Kompartiment zugeordneten und nicht betriebenen Verdampfer (30, 40, 50) für eine bestimmte Zeit zuzuschalten.

2. Kühl- und/oder Gefriergerät nach Anspruch 1, **dadurch gekennzeichnet, dass** in wenigstens einer Arbeitsstellung der Steuereinrichtung im Normalbetrieb des Gerätes wenigstens zwei der parallel verschalteten Verdampfer (30, 40, 50) und vorzugsweise alle parallel verschalteten Verdampfer (30, 40, 50) gleichzeitig mit Kältemittel beaufschlagbar sind.

3. Kühl- und/oder Gefriergerät nach Anspruch 1 oder 2, **dadurch gekennzeichnet, dass** in dem Leitungsabschnitt des Kältemittelkreislaufes zwischen den Verdampfern (30, 40, 50) und dem Verdichter (70) keine Absperrmittel und/oder keine weiteren Komponenten, wie beispielsweise ein Sammler, eines Kältemittelkreislaufes angeordnet sind.

4. Kühl- und/oder Gefriergerät nach einem der vorhergehenden Ansprüche, **dadurch gekennzeichnet, dass** die von den Verdampfern (30, 40, 50) abführenden Leitungen in wenigstens eine gemeinsame Leitung münden, die zum Verdichter (70) führt.

5. Kühl- und/oder Gefriergerät nach einem der vorhergehenden Ansprüche, **dadurch gekennzeichnet, dass** die Steuereinrichtung durch wenigstens ein Mehrwegeventil oder durch einzelne Ventile gebildet wird, die jeweils in den zu den Verdampfern (30, 40, 50) führenden Leitungen angeordnet sind.

6. Kühl- und/oder Gefriergerät nach einem der vorhergehenden Ansprüche, **dadurch gekennzeichnet, dass** die Steuereinrichtung derart ausgeführt ist, dass im Normalbetrieb des Gerätes in einer ersten Arbeitsstellung der Steuereinrichtung jeder der Verdampfer (30, 40, 50) einzeln mit Kältemittel beaufschlagbar ist und/oder in einer zweiten Arbeitsstellung der Steuereinrichtung Gruppen der Verdampfern (30, 40, 50) gleichzeitig mit Kältemittel beaufschlagbar sind und/oder in einer dritten Arbeitsstellung alle Verdampfer (30, 40, 50) gleichzeitig mit Kältemittel beaufschlagbar sind.

7. Kühl- und/oder Gefriergerät nach einem der vorhergehenden Ansprüche, **dadurch gekennzeichnet, dass** wenigstens einem der Kompartimente ein Ausschaltwert zugeordnet ist, bei dem es sich um den Temperaturistwert des Kompartimentes handelt, bei dem die Kältemittelzufuhr zu dem dem Kompartiment zugeordneten Verdampfer (30, 40, 50) unterbunden wird, und dass das Gerät wenigstens eine Steuer- oder Regelungseinrichtung aufweist, die derart ausgeführt ist, dass sie den Ausschaltwert des Kompartimentes erhöht, wenn der Temperaturistwert des Kompartimentes nach Abschalten des Verdampfers (30, 40, 50) unter den Temperatursollwert des Kompartimentes fällt.

8. Kühl- und/oder Gefriergerät nach Anspruch 7, **dadurch gekennzeichnet, dass** Vergleichsmittel vorgesehen sind, die derart ausgeführt sind, dass sie den Temperaturistwert des Kompartimentes nach dem Abschalten des diesem zugeordneten Verdampfers (30, 40, 50) mit einem Temperatursollwert des Kompartimentes vergleichen, und dass die Steuer- oder Regelungseinrichtung derart ausgeführt ist, dass sie die Anhebung des Ausschaltwertes in Abhängigkeit des in den Vergleichsmitteln vorgenommenen Vergleiches vornimmt.

9. Verfahren zum Betreiben eines Kühl- und/oder Gefriergerätes mit einem Kältemittelkreislauf mit
mindestens zwei parallel verschalteten Verdampfern (30, 40, 50), die vorzugsweise unterschiedliche Kompartimente des Kühl- und/oder Gefriergerätes kühlen, und
einem Verdichter (70), der Kältemittel zu den Verdampfern (30, 40, 50) fördert, wobei
die Kältemittelströme nach dem Durchströmen der Verdampfer (30, 40, 50) durch miteinander kommunizierende Saugleitungen abgeführt werden, die keine Absperrmittel aufweisen,
**dadurch gekennzeichnet, dass** aufgrund der von einem an einer der von den Verdampfern abführenden Saugleitungen angeordneten Temperatursensor gemessenen Temperatur, bei Unterschreiten eines Temperaturschwellenwerts einer von den Verdampfern (30, 40, 50) abführenden Saugleitung, den dem wärmsten Kompartiment zugeordneten und nicht betriebenen Verdampfer für eine bestimmte Zeit zugeschaltet wird.

10. Verfahren nach Anspruch 9, **dadurch gekennzeichnet, dass** wenigstens einem der Kompartimente ein Ausschaltwert zugeordnet ist, bei dem es sich um den Temperaturistwert des Kompartimentes handelt, bei dem die Kältemittelzufuhr zu dem dem Kompartiment zugeordneten Verdampfer unterbunden wird, und dass der Ausschaltwert des Kompartimentes erhöht wird, wenn der Temperaturistwert nach Abschalten des Verdampfers unter den Temperatursollwert des Kompartimentes fällt.

11. Verfahren nach Anspruch 9 oder 10, **dadurch gekennzeichnet, dass** die relative Einschaltdauer des Verdichters > 10 %, vorzugsweise > 40 %, vorzugsweise > 60 % oder vorzugsweise > 80 % beträgt.

## Claims

1. Refrigerator and/or freezer, comprising a refrigerant circuit having at least two parallelly-interconnected evaporators (30, 40, 50), which preferably cool different compartments of the refrigerator and/or freezer,
a compressor (70), by means of which a refrigerant is conveyed to the evaporators (30, 40, 50), and
a controller (20) that can be moved in multiple positions, which controller is arranged upstream of the evaporator (30, 40, 50) in the flow direction of the refrigerant and which is configured in such a way that it distributes the refrigerant to the evaporators (30, 40, 50), wherein the suction lines, leading away from the evaporators (30, 40, 50), of the cooling circuit communicate with one another and do not comprise any shut-off means,
**characterized in that**
the controller (20) is configured to connect the evaporator (30, 40, 50) assigned to the hottest compartment and not being operated for a certain time on the basis of the temperature measured by a temperature sensor arranged on one of the suction lines leading away from the evaporators (30, 40, 50) when a temperature threshold value of a suction line leading away from one of the evaporators (50, 60, 70) is not reached.

2. Refrigerator and / or freezer according to claim 1, **characterized in that** at least two of the parallelly-interconnected evaporators (30, 40, 50) and preferably all of the parallelly-interconnected evaporators (30, 40, 50) can be applied with refrigerant simultaneously in at least one working position of the controller in the normal operation of the device.

3. Refrigerator and / or freezer according to claim 1 or 2, **characterized in that** no shut-off means and/or no further components, such as a collector, of a refrigerant circuit, are arranged between the evaporators (30, 40, 50) and the compressor (70) in the line portion.

4. Refrigerator and/or freezer according to any one of the preceding claims, **characterized in that** the lines leading away from the evaporators (30, 40, 50) open into at least one common line, which leads to the compressor (70).

5. Refrigerator and/or freezer according to any one of the preceding claims, **characterized in that** the controller is formed by at least one multiway valve, or by individual valves, which are respectively arranged in the lines leading to the evaporators (30, 40, 50).

6. Refrigerator and/or freezer according to any one of the preceding claims, **characterized in that** the controller is configured in such a way that each of the evaporators (30, 40, 50) can be individually applied with a refrigerant in a first working position of the controller and/or groups of the evaporators (30, 40, 50) can be applied with refrigerant simultaneously in a second working position of the controller and/or all evaporators (30, 40, 50) can be applied with refrigerant simultaneously in a third working position.

7. Refrigerator and/or freezer according to any one of the preceding claims, **characterized in that** a deactivation value is assigned to at least one of the compartments, which value is an actual temperature value of the compartment at which the refrigerant supply to the evaporator (30, 40, 50) assigned to the compartment is interrupted, and **in that** the device comprises at least one controlling or regulating device, which is configured in such a way that it increases the deactivation value of the compartment in the event that the actual temperature value of the compartment falls below the target temperature value after turning-off the evaporator (30, 40, 50).

8. Refrigerator and/or freezer according to claim 7, **characterized in that** comparing means are provided, which are configured in such a way that they compare the actual temperature value of the compartment after deactivating the evaporator (30, 40, 50) assigned to it, with a target temperature value of the compartment, and **in that** the controlling or regulating device is configured in such a way that it effects an increase of the deactivation value dependent upon the comparison effected in the comparing means.

9. Method of operating a refrigerator and/or freezer, having a cooling circuit with at least two parallelly-interconnected evaporators (30, 40, 50), which preferably cool different compartments of the refrigerator and/or freezer, and
a compressor (70), which supplies refrigerant to the evaporators (30, 40, 50), wherein
the refrigerant flow, after flowing through the evaporators (30, 40, 50), are discharged by suction lines that communicate with each other and which do not comprise shut-off means,
**characterized in that**
the evaporator assigned to the hottest compartment and not being operated is connected for a certain time if a temperature threshold value of a suction line leading away from the evaporators is not reached, due to the temperature measured by a temperature sensor arranged on one of the suction lines leading away from the evaporators.

10. Method according to claim 9, **characterized in that** a deactivation value is assigned to at least one of the compartments, which value is the actual temperature value of the compartment at which the supply of refrigerant to the evaporator assigned to the compartment is suppressed, and **in that** the deactivation value of the compartment is increased in the event that the actual temperature value falls below the target temperature value of the compartment after turning-off the evaporator.

11. Method according to claim 9 or 10, **characterized in that** the relative activation direction of the compressor is > 10 %, preferably > 40 %, preferably > 60 %, or preferably > 80 %.

## Revendications

1. Appareil de réfrigération et/ou de congélation doté d'un circuit de fluide réfrigérant comprenant
au moins deux évaporateurs (30, 40, 50) branchés en parallèle, qui réfrigèrent de préférence différents compartiments de l'appareil de réfrigération et/ou de congélation,
un compresseur (70) au moyen duquel du fluide réfrigérant est transporté vers les évaporateurs (30, 40, 50), et
un dispositif de commande (20) susceptible d'être déplacé vers plusieurs positions, qui est disposé en amont des évaporateurs (30, 40, 50) dans le sens d'écoulement du fluide réfrigérant et qui est réalisé de manière à répartir le fluide réfrigérant entre les évaporateurs (30, 40, 50),
les tuyaux d'aspiration du circuit de fluide réfrigérant sortant des évaporateurs (30, 40, 50) communiquant entre eux et ne comportant pas de moyen d'obturation,
**caractérisé en ce que**
le dispositif de commande (20) est conçu pour, sur la base de la température mesurée par un capteur de température disposé sur un des tuyaux d'aspiration sortant des évaporateurs (30, 40, 50), en cas de dépassement d'une valeur seuil de température d'un tuyau d'aspiration sortant de l'un des évaporateurs (50, 60, 70), mettre en circuit pour une durée déterminée l'évaporateur (30, 40, 50) non exploité et associé au compartiment le plus chaud.

2. Appareil de réfrigération et/ou de congélation selon la revendication 1, **caractérisé en ce que**, dans au moins une position de travail du dispositif de commande, en service normal de l'appareil, au moins deux des évaporateurs (30, 40, 50) branchés en parallèle et de préférence tous les évaporateurs (30, 40, 50) branchés en parallèle peuvent être alimentés simultanément en fluide réfrigérant.

3. Appareil de réfrigération et/ou de congélation selon la revendication 1 ou 2, **caractérisé en ce qu'**aucun moyen d'obturation et/ou aucun autre composant, par exemple un réservoir de liquide, d'un circuit de fluide réfrigérant n'est disposé dans la partie de tuyau du circuit de fluide réfrigérant située entre les évaporateurs (30, 40, 50) et le compresseur (70).

4. Appareil de réfrigération et/ou de congélation selon l'une des revendications précédentes, **caractérisé en ce que** les tuyaux sortant des évaporateurs (30, 40, 50) débouchent dans au moins un tuyau commun qui conduit au compresseur (70).

5. Appareil de réfrigération et/ou de congélation selon l'une des revendications précédentes, **caractérisé en ce que** le dispositif de commande est formé par au moins une soupape à plusieurs voies ou par des soupapes individuelles, qui sont respectivement disposées dans les tuyaux conduisant aux évaporateurs (30, 40, 50).

6. Appareil de réfrigération et/ou de congélation selon l'une des revendications précédentes, **caractérisé en ce que** le dispositif de commande est réalisé de telle manière que, en fonctionnement normal de l'appareil, dans une première position de travail du dispositif de commande, chacun des évaporateurs (30, 40, 50) peut être appliqué individuellement en fluide réfrigérant et/ou dans une seconde position de travail du dispositif de commande, des groupes des évaporateurs (30, 40, 50) peuvent être appliqués simultanément en fluide réfrigérant et/ou dans une troisième position de travail, tous les évaporateurs (30, 40, 50) peuvent être appliqués simultanément en fluide réfrigérant.

7. Appareil de réfrigération et/ou de congélation selon l'une des revendications précédentes, **caractérisé en ce qu'**une valeur de coupure est associée à au moins un des compartiments, celle-ci étant la valeur réelle de température du compartiment, à laquelle l'alimentation en fluide réfrigérant de l'évaporateur (30, 40, 50) associé au compartiment est empêchée, et **en ce que** l'appareil comporte au moins un dispositif de commande ou de régulation, qui est configuré de manière à augmenter la valeur de coupure du compartiment quand, après l'arrêt de l'évaporateur (30, 40, 50), la valeur réelle de température du compartiment tombe sous la valeur de consigne de température du compartiment.

8. Appareil de réfrigération et/ou de congélation selon la revendication 7, **caractérisé en ce que** des moyens de comparaison sont prévus, qui sont configurés de manière à comparer la valeur réelle de température du compartiment après l'arrêt de l'évaporateur (30, 40, 50) associé à celui-ci avec une valeur de consigne de température du compartiment, et **en ce que** le dispositif de commande ou de régulation est réalisé de manière à effectuer la hausse de la valeur de coupure en fonction de la comparaison effectuée dans les moyens de comparaison.

9. Procédé de fonctionnement d'un appareil de réfrigération et/ou de congélation doté d'un circuit de fluide réfrigérant comprenant
au moins deux évaporateurs (30, 40, 50) branchés en parallèle, qui réfrigèrent de préférence différents compartiments de l'appareil de réfrigération et/ou de congélation, et
un compresseur (70) qui transporte du fluide réfrigérant vers les évaporateurs (30, 40, 50),
les flux de fluide réfrigérant étant évacués après le passage à travers les évaporateurs (30, 40, 50) par des tuyaux d'aspiration communiquant entre eux, qui ne comportent aucun moyen d'obturation,
**caractérisé en ce que**
en raison de la température mesurée par un capteur de température disposé sur un des tuyaux d'aspiration sortant des évaporateurs, l'évaporateur non exploité et associé au compartiment le plus chaud est mis en circuit pour une durée déterminée en cas de dépassement d'une valeur seuil de température d'un tuyau d'aspiration sortant des évaporateurs (30, 40, 50).

10. Procédé selon la revendication 9, **caractérisé en ce qu'**une valeur de coupure est associée à au moins un des compartiments, celle-ci étant la valeur réelle de température du compartiment, à laquelle l'alimentation en fluide réfrigérant de l'évaporateur associé au compartiment est empêchée, et **en ce que** la valeur de coupure du compartiment est augmentée quand la valeur réelle de température après l'arrêt de l'évaporateur tombe en-dessous la valeur de consigne de température du compartiment.

11. Procédé selon la revendication 9 ou 10, **caractérisé en ce que** le temps de fonctionnement relatif du compresseur est de > 10 %, de préférence > 40 %, de préférence > 60 % ou de préférence > 80 %.
